# EUROPÄISCHE PATENTSCHRIFT

(11) **EP 1 806 066 B1**
(45) Veröffentlichungstag und Bekanntmachung des Hinweises auf die Patenterteilung: **28.03.2012**
(21) Anmeldenummer: 06026914.9
(22) Anmeldetag: 27.12.2006
(51) Int. Cl.: A46D 3/08

(54) **Borstenmagazin für eine Besen- oder Bürsten-Stopfmaschine**
Filament stock box for a broom or brush manufacturing machine
Boîte de stockage de poils pour machine d'insertion pour balais ou brosses

(30) Priorität: 04.01.2006 DE 202006000076 U
(43) Veröffentlichungstag der Anmeldung: 11.07.2007
(73) Patentinhaber: Firma G.B. Boucherie N.V., 8870 Izegem (BE)
(72) Erfinder: Boucherie, Bart Gerard, 8870 Izegam (BE)
(74) Vertreter: Prinz & Partner

(56) Entgegenhaltungen:
- EP-A1- 0 795 285
- DE-C- 815 795
- US-A- 2 211 036
- US-A- 3 450 312

## Beschreibung

Die Erfindung betrifft eine Vorrichtung für eine Besen-oder Bürsten-Stopfmaschine gemäß dem Oberbegriff des Anspruchs 1. Die Erfindung betrifft ferner ein Verfahren zum Aufnehmen einer vielzahl von Borsten in einem Aufnahmeraum eines Borstenmagazins gemäß dem Oberbegriff des Anspruchs 15.

Bei herkömmlichen Stopfmaschinen für Besen oder Bürsten sind die Borsten in dem Borstenmagazin üblicherweise stehend angeordnet. An einer Seite des Borstenmagazins ist eine Austrittsöffnung, an der eine Borstenübertragungsvorrichtung angeordnet ist. Diese entnimmt dem Borstenmagazin ein Bündel von Borsten und transportiert das Bündel zu einer Stopfvorrichtung, die das Bündel dann in den Besen- oder Bürstenkörper einsetzt.

Kurze Borsten, wie sie beispielsweise für Zahnbürsten und bestimmte Haushaltsbürsten verwendet werden, können problemlos stehend in einem Borstenmagazin aufgenommen werden. Ihre Eigensteifigkeit ist ausreichend groß, so daß die Borsten sich im wesentlichen geradlinig erstrecken; die Borsten verbiegen sich nicht oder nur geringfügig und verheddern sich nicht mit benachbarten Borsten. Bei längeren und/oder dünneren Borsten, wie sie dagegen insbesondere für bestimmte Besen, z.B. sogenannte Italienische Besen, verwendet werden, ist die Eigensteifigkeit der Borsten nicht ausreichend, um zu gewährleisten, daß die Borsten im Borstenmagazin von alleine senkrecht stehenbleiben. Die Borsten neigen dazu, sich insbesondere in ihrer oberen Hälfte vor und hinter benachbarte Borsten zu legen. Dies ist dann ein Problem, wenn ein Bündel von Borsten entnommen werden soll, von dem einige Borsten noch mit anderen Borsten verheddert sind, die weiter hinten im Borstenmagazin stehen.

Die EP 0 795 285 A1 zeigt eine automatische Füllvorrichtung für einen Doppel-Borstenbehälter, der aus zwei Borstenkanälen gebildet ist. Jeder dieser Borstenkanäle ist an beiden Seiten mit einer schienenartigen Führung versehen. Die Borsten werden an ihrem oberen Abschnitt gehalten, sodass sie frei und damit gerade nach unten hängen.

Aus der US 3 450 312 sind eine Vorrichtung und ein Verfahren mit den Merkmalen des Oberbegriffs des Anspruchs 1 bzw. des Anspruchs 15 bekannt. In dieser Vorrichtung werden die Borsten parallel zu einer Welle gehalten, auf der ein Schwenkarm mit einem Büschelabtrenner befestigt ist. Die Borsten werden also auch hier in einem geraden Zustand gehalten.

Die Aufgabe der Erfindung besteht darin, in einer Vorrichtung für eine Besen-oder Bürstenstopfmaschine mit einem Borstenmagazin zu verhindern, daß die Borsten sich untereinander verheddern.

Zur Lösung dieser Aufgabe ist eine Vorrichtung mit den Merkmalen des Anspruchs 1 vorgesehen. Die Aufgabe wird auch durch ein Verfahren mit den Merkmalen des Anspruchs 15 gelöst. Die Erfindung beruht auf der Erkenntnis, daß die Borsten nicht notwendigerweise vollkommen gerade im Borstenmagazin gehalten werden müssen, sondern daß sie zum Teil gezielt umgelegt werden können. Dadurch wird verhindert, daß sich die einzelnen Borsten untereinander verheddern. Der umgelegte Teil einer Borste liegt nämlich lose auf den umgelegten Teilen der anderen Borsten auf, wobei die Borsten grundsätzlich ihre Reihenfolge beibehalten. Ein positiver Nebeneffekt dieser Art der Anordnung der Borsten besteht darin, daß die Höhe des Borstenmagazins sich verringert. Es können somit mehrere Borstenmagazine eng nebeneinander angeordnet werden.

Gemäß einem Konzept ist vorgesehen, daß nur die obere Hälfte der Borsten umgelegt wird, während die untere Hälfte senkrecht aufgenommen ist. Dieses Konzept trägt der Tatsache Rechnung, daß das Risiko des Verhedderns der Borsten in deren oberer Hälfte am größten ist; die untere Hälfte kann nach wie vor senkrecht aufgenommen werden.

Gemäß einem zweiten Konzept ist vorgesehen, daß die Borsten in ihrem Mittelabschnitt geklemmt oder geführt werden und sowohl die obere als auch die untere Hälfte umgebogen wird. Die Borsten haben dann allgemein eine V- oder U-förmige Gestalt. Beim zweiten Konzept ergibt sich eine besonders geringe Höhe des Borstenmagazins.

Vorteilhafte Ausgestaltungen der Erfindung ergeben sich aus den Unteransprüchen.

Die Erfindung wird nachfolgend anhand verschiedener Ausführungsformen beschrieben, die in den beigefügten Zeichnungen dargestellt sind. In diesen zeigen:
- Figur 1 in einem schematischen Schnitt ein Borstenmagazin gemäß einer ersten Ausführungsform;
- Figur 2 in einer schematischen Schnittansicht ein Borstenmagazin gemäß einer zweiten Ausführungsform;
- Figur 3 das Borstenmagazin von Figur 2 in einer perspektivischen Ansicht;
- Figur 4 in einer schematischen Schnittansicht ein Borstenmagazin gemäß einer dritten Ausführungsform; und
- Figur 5 in einer schematischen Schnittansicht ein Borstenmagazin gemäß einer vierten Ausführungsform.

In Figur 1 ist schematisch ein Borstenmagazin 10 gezeigt, in welchem Borsten 12 aufgenommen sind, die mittels einer Bündelübertragungsvorrichtung 14 einem Stopfwerkzeug 16 zugeführt werden können. Das Borstenmagazin 10 weist eine Biegekante 20 auf, die hier als Schiene ausgeführt ist. Der Schiene 20 ist eine Auflageplatte 22 zugeordnet. Gegenüber der Biegekante 20 ist ein Gegenhalter 24 angeordnet, der ebenfalls als Schiene ausgeführt ist. Unterhalb der Biegekante 20 und des Gegenhalters 24 sind zwei Seitenwände 26 und ein Boden 28 angeordnet, die zusammen einen Aufnahmekasten bilden. Zwischen der Biegekante 20 und dem Gegenhalter 24 ist ein größerer Vorrat der Borsten 12 gehalten. Die Höhe des von den Seitenwänden 26 und des Bodens 28 gebildeten Aufnahmekastens ist so bemessen, daß etwa die Mitte der Borsten zwischen der Biegekante 20 und dem Gegenhalter 24 liegt. Die untere Hälfte der Borsten befindet sich somit senkrecht im Aufnahmekasten und kann auf dem Boden 28 stehen. Die obere Hälfte der Borsten ist gegenüber einer vertikalen Ausrichtung um etwa 70° umgebogen, so daß sie auf der Auflageplatte 22 aufliegt.

Das Umlegen der oberen Hälfte der Borsten hat die folgenden Vorteile: Zum einen ergibt sich eine sehr viel geringere Höhe des Borstenmagazins. In Figur 1 ist mit H die Höhe eingezeichnet, welche die Borsten 12 erreichen würden, wenn sie geradlinig stehend im Borstenmagazin aufgenommen wären. Ein zweiter Vorteil besteht darin, daß die obere Hälfte der Borsten nicht mehr dazu neigt, sich untereinander zu verheddern, da die Borsten lose auf der Auflageplatte 22 aufliegen und alle in derselben Richtung umgelegt sind; im geradlinig stehenden Zustand würde die obere Hälfte der Borsten dazu neigen, sich von alleine umzulegen, und zwar chaotisch nach vorne, hinten oder seitlich, wodurch sich die Borsten leicht mit davorliegenden und dahinterliegenden Borsten verheddern.

In den Figuren 2 und 3 ist eine zweite Ausführungsform gezeigt. Für die von der ersten Ausführungsform bekannten Bauteile werden dieselben Bezugszeichen verwendet, und es wird insoweit auf die obigen Erläuterungen verwiesen.

Der wesentliche Unterschied zwischen der ersten und der zweiten Ausführungsform besteht darin, daß bei der zweiten Ausführungsform nicht nur die obere Hälfte der Borsten 12 umgelegt ist, sondern auch die untere Hälfte. Der Boden 28 ist in einem so geringen Abstand von der Biegekante 20 und dem Gegenhalter 24 angeordnet, daß die untere Hälfte symmetrisch zur oberen Hälfte der Borsten umgebogen ist, so daß die Borsten insgesamt eine V-förmige oder U-förmige Gestalt haben. Ein weiterer Unterschied der zweiten Ausführungsform gegenüber der ersten Ausführungsform besteht darin, daß zwei Borstenmagazine 10 übereinanderliegend angeordnet sind. Die beiden Borstenmagazine können dabei sehr viel näher beieinanderliegend angeordnet sein, als dies im Stand der Technik möglich ist. Dies ist besonders offensichtlich, wenn die gestreckte Länge der Borsten betrachtet wird, die in den Figuren 2 und 3 zum Vergleich ebenfalls eingezeichnet sind. Allerdings können natürlich auch zwei Borstenmagazine gemäß der ersten Ausführungsform übereinander angeordnet werden.

Zur Trennung zwischen dem unteren Aufnahmeraum, der von den beiden Seitenwänden 26 und dem Boden 28 gebildet ist, und dem oberen Aufnahmeraum, der oberhalb der Biegekante 20 und des Gegenhalters 24 liegt, ist bei der zweiten Ausführungsform eine Platte 30 vorgesehen, die als Deckel des unteren Aufnahmeraums angesehen werden kann. Die Biegekante 20 ist als abgerundete Stirnseite dieser Platte 30 ausgeführt.

Der Gegenhalter 24 ist mit einem Schlitz 32 versehen, durch den hindurch sich ein Vorschubelement 34 (auch bekannt als "Andruckelement" oder "Materialdrücker") erstrecken kann. Das Vorschubelement 34 erstreckt sich vom Gegenhalter 24 hin zur Biegekante 20, wobei in der Stirnseite der Platte 30 eine Nut 35 vorgesehen ist, in welche die Spitze des Vorschubelementes 34 eintaucht, so daß sich zwischen dem Vorschubelement 34 und der Biegekante 20 keine Borsten verklemmen können. Das Vorschubelement 34 wird von einer externen Antriebsvorrichtung 36 so verstellt, daß der Vorrat von Borsten 12 im Borstenmagazin immer unter dem gewünschten Druck steht.

In Figur 3 sind auch sehr gut die Bündelübertragungsvorrichtung 14 ("Bündelabnehmer" oder "Kreisbogen" genannt) und das Stopfwerkzeug 16 zu sehen. Die Bündelübertragungsvorrichtung 14 wird in einer hin- und hergehenden Schwenkbewegung zwischen dem Borstenmagazin 10 und dem Stopfwerkzeug 16 so verstellt, daß eine an ihm ausgebildete Bündelaufnahmekerbe 15 vor einer Ausgangsöffnung des Borstenmagazins 10 verschwenkt wird, wo sie ein Bündel von Borsten 12 aufnimmt. Anschließend wird die Bündel-Übertragungsvorrichtung 14 so verschwenkt, daß die Bündel-Aufnahmekerbe 15 vor dem Stopfwerkzeug 16 liegt, welches das ihr angebotene Bündel von Borsten 12 in den Bürsten- oder Besenkörper einbringt.

In Figur 4 ist eine weitere Ausführungsform gezeigt. Für Bauteile, die von den vorhergehenden Ausführungsformen bekannt sind, werden dieselben Bezugszeichen verwendet und es wird insoweit auf die obigen Erläuterungen verwiesen.

Die in Figur 4 gezeigte Ausführungsform unterscheidet sich von den vorhergehenden Ausführungsformen dadurch, daß zwei Borstenmagazine ineinander verschachtelt vorgesehen sind, wobei der Scheitel der gekrümmten Borsten eines Borstenmagazins im Raum zwischen den umgebogenen Schenkeln der Borsten des zweiten Borstenmagazins angeordnet sind. Bei dem in Figur 4 rechts gezeigten Borsten 12 wird für die Trennung zwischen der oberen Hälfte und der unteren Hälfte der Borsten 12 die Platte 30 verwendet, an deren Stirnseite die Biegekante 20 gebildet ist. Für die links davon angeordneten Borsten des zweiten Borstenmagazins wird als Biegekante 20 eine Schiene verwendet, die unmittelbar angrenzend an den Gegenhalter 24 des ersten Borstenmagazins angeordnet ist. Der Schiene ist die Auflageplatte 22 zugeordnet. Diese kann nicht nur als Abstützung für die obere Hälfte der Borsten 12 des zweiten, linken Borstenmagazins 10 dienen, sondern auch als Niederhalter für die obere Hälfte der Borsten des ersten, rechten Borstenmagazins. Mit der gezeigten Anordnung der gekrümmten Borsten 12 können besonders kompakt auch unterschiedliche Arten von Borsten aufgenommen und dem Stopfwerkzeug 16 zugeführt werden.

In Figur 5 ist eine weitere Ausführungsform mit zwei Borstenmagazinen 10 gezeigt. Für die von den vorhergehenden Ausführungsformen bekannten Bauteile werden dieselben Bezugszeichen verwendet, und es wird insoweit auf die obigen Erläuterungen verwiesen.

Der Unterschied zwischen der in Figur 4 gezeigten Ausführungsform und der in Figur 5 gezeigten Ausführungsform besteht darin, daß bei der in Figur 5 gezeigten Ausführungsform die gekrümmten Borsten 12 so angeordnet sind, daß sich ihre Scheitel gegenüberliegen. Anders ausgedrückt sind die beiden Gegenhalter 24 unmittelbar benachbart Rücken an Rücken angeordnet. Um die obere Hälfte der Borsten 12 in dem umgelegten, abgeknickten Zustand zu halten, ist jeweils eine Halteschiene 40 vorgesehen, welche etwa dieselbe Funktion wie der Boden 28 hat; es wird gewährleistet, daß die obere Hälfte der Borsten um die Biegekante 20 herumgeführt und dann in einem flach umgelegten Zustand gehalten wird.

Die in Figur 5 gezeigte Halteschiene kann in gleicher Art und Weise auch bei den Ausführungsformen gemäß den Figuren 1 bis 4 verwendet werden, um die obere Hälfte der Borsten in einer bestimmten Stellung zu halten.

## Patentansprüche

1. Vorrichtung für eine Besen- oder Bürsten-Stopfmaschine, umfassend ein Borstenmagazin (10) mit einem Aufnahmeraum, und einer Vielzahl im Aufnahmeraum aufgenommener Borsten (12), **dadurch gekennzeichnet, daß** eine Biegekante (20) und dieser gegenüberliegend ein Gegenhalter (24) vorgesehen sind, so daß die Borsten (12) in einem gekrümmten Zustand gehalten sind.

2. Vorrichtung nach Anspruch 1, **dadurch gekennzeichnet, daß** die Biegekante (20) gebildet ist durch eine Schiene.

3. Vorrichtung nach Anspruch 1 oder Anspruch 2, **dadurch gekennzeichnet, daß** der Biegekante (20) eine Auflageplatte (22) für die Borsten (12) zugeordnet ist.

4. Vorrichtung nach Anspruch 3, **dadurch gekennzeichnet, daß** die Auflageplatte (22) einstückig mit der Biegekante (20) ausgeführt ist.

5. Vorrichtung nach Anspruch 1, **dadurch gekennzeichnet, daß** die Biegekante (20) gebildet ist durch eine abgerundete Stirnseite einer Platte (30).

6. Vorrichtung nach einem der vorhergehenden Ansprüche, **dadurch gekennzeichnet, daß** der Gegenhalter (24) eine Schiene ist.

7. Vorrichtung nach einem der vorhergehenden Ansprüche, **dadurch gekennzeichnet, daß** eine Halteschiene (40) vorgesehen ist, welche die Borsten (12) in einem gekrümmten Zustand hält.

8. Vorrichtung nach einem der vorhergehenden Ansprüche, **dadurch gekennzeichnet, daß** sich an die Biegekante (20) ein Aufnahmekasten (26, 28) für eine Hälfte der Borsten (12) anschließt.

9. Vorrichtung nach Anspruch 8, **dadurch gekennzeichnet, daß** der Aufnahmekasten einen Boden (28) aufweist, an dem eines der Enden der Borsten (12) anliegen kann, so daß die Borsten (12) in einem gekrümmten Zustand gehalten werden.

10. Vorrichtung nach einem der vorhergehenden Ansprüche, **dadurch gekennzeichnet, daß** der Gegenhalter (24) einen Schlitz (32) aufweist, durch den sich ein Vorschubelement (34) erstrecken kann.

11. Vorrichtung nach Anspruch 10, **dadurch gekennzeichnet, daß** die Biegekante (20) eine Nut (35) aufweist, in die das Vorschubelement (34) eindringen kann.

12. Vorrichtung nach einem der vorhergehenden Ansprüche, **dadurch gekennzeichnet, daß** angrenzend an den Gegenhalter (24) eine zweite Biegekante (20) angeordnet ist, der wiederum ein zweiter Gegenhalter (24) zugeordnet ist.

13. Vorrichtung nach einem der vorhergehenden Ansprüche, **dadurch gekennzeichnet, daß** unmittelbar über dem Borstenmagazin (10) ein zweites Borstenmagazin (10) angeordnet ist.

14. Vorrichtung nach einem der vorhergehenden Ansprüche, **dadurch gekennzeichnet, daß** angrenzend an den Gegenhalter (24) ein zweiter Gegenhalter (24) angeordnet ist, dem wiederum eine zweite Biegekante (20) zugeordnet ist.

15. Verfahren zum Aufnehmen einer Vielzahl von Borsten (12) in einem Aufnahmeraum eines Borstenmagazins (10) für eine Besen- und Bürsten-Stopfmaschine, **dadurch gekennzeichnet, dass** die Borsten (12) mithilfe einer Biegekante (20) und einem dieser gegenüberliegenden Gegenhalter (24) des Borstenmagazins (10) in einem gekrümmten Zustand gehalten werden.

## Claims

1. A device for a broom or brush stuffing machine, comprising a bristle magazine (10) having a receiving space, and a multitude of bristles (12) received in the receiving space, **characterized in that** a bending edge (20) and, located opposite thereto, a counter support (24) are provided, so that the bristles (12) are held in a curved condition.

2. The device according to claim 1, **characterized in that** the bending edge (20) is formed by a rail.

3. The device according to claim 1 or claim 2, **characterized in that** a supporting plate (22) for the bristles (12) is associated with the bending edge (20).

4. The device according to claim 3, **characterized in that** the supporting plate (22) is formed integrally with the bending edge (20).

5. The device according to claim 1, **characterized in that** the bending edge (20) is formed by a rounded end face of a plate (30).

6. The device according to any of the preceding claims, **characterized in that** the counter support (24) is a rail.

7. The device according to any of the preceding claims, **characterized in that** a holding rail (40) is provided which holds the bristles (12) in a curved condition.

8. The device according to any of the preceding claims, **characterized in that** a receiving box (26, 28) for one half of the bristles (12) adjoins the bending edge (20).

9. The device according to claim 8, **characterized in that** the receiving box includes a base (28) against which one of the ends of the bristles (12) can rest, so that the bristles (12) are held in a curved condition.

10. The device according to any of the preceding claims, **characterized in that** the counter support (24) has a slot (32) through which a feed element (34) can extend.

11. The device according to claim 10, **characterized in that** the bending edge (20) includes a groove (35) into which the feed element (34) can penetrate.

12. The device according to any of the preceding claims, **characterized in that** a second bending edge (20) is arranged adjacent to the counter support (24), the second bending edge having, for its part, a second counter support (24) associated with it.

13. The device according to any of the preceding claims, **characterized in that** a second bristle magazine (10) is arranged directly above the bristle magazine (10).

14. The device according to any of the preceding claims, **characterized in that** a second counter support (24) is arranged adjacent to the counter support (24), the second counter support having, for its part, a second bending edge (20) associated with it.

15. A method of receiving a multitude of bristles (12) in a receiving space of a bristle magazine (10) for a broom and brush stuffing machine, **characterized in that** the bristles (12) are held in a curved condition with the aid of a bending edge (20) and a counter support (24) of the bristle magazine (10) located opposite thereto.

## Revendications

1. Dispositif pour une machine de bourrage de balais ou de brosses, comportant un magasin de poils (10) qui présente un espace de logement, et une pluralité de poils (12) reçus dans l'espace de logement, **caractérisé en ce qu'**il est prévu une arête de pliage (20) et un contre-support (24) opposé à celle-ci, de telle sorte que les poils (12) sont retenus dans un état courbé.

2. Dispositif selon la revendication 1, **caractérisé en ce que** l'arête de pliage (20) est formée par un rail.

3. Dispositif selon la revendication 1 ou la revendication 2, **caractérisé en ce qu'**une plaque d'appui (22) pour les poils (12) est associée à l'arête de pliage (20).

4. Dispositif selon la revendication 3, **caractérisé en ce que** la plaque d'appui (22) est réalisée d'un seul tenant avec l'arête de pliage (20).

5. Dispositif selon la revendication 1, **caractérisé en ce que** l'arête de pliage (20) est formée par une face frontale arrondie d'une plaque (30).

6. Dispositif selon l'une des revendications précédentes, **caractérisé en ce que** le contre-support (24) est un rail.

7. Dispositif selon l'une des revendications précédentes, **caractérisé en ce qu'**il est prévu un rail de support (40) qui retient les poils (12) dans un état courbé.

8. Dispositif selon l'une des revendications précédentes, **caractérisé en ce qu'**une boîte de réception (26, 28) pour une moitié des poils (12) se raccorde à l'arête de pliage (20).

9. Dispositif selon la revendication 8, **caractérisé en ce que** la boîte de réception présente un fond (28) sur lequel l'une des extrémités des poils (12) peut prendre appui, de telle sorte que les poils (12) sont retenus dans un état courbé.

10. Dispositif selon l'une des revendications précédentes, **caractérisé en ce que** le contre-support (24) présente une fente (32) à travers laquelle un élément d'avance (34) peut s'étendre.

11. Dispositif selon la revendication 10, **caractérisé en ce que** l'arête de pliage (20) présente une gorge (35) dans laquelle l'élément d'avance (34) peut pénétrer.

12. Dispositif selon l'une des revendications précédentes, **caractérisé en ce qu'**une deuxième arête de pliage (20) est agencée adjacente au contre-support (24), un deuxième contre-support (24) étant pour sa part associé à la deuxième arête de pliage.

13. Dispositif selon l'une des revendications précédentes, **caractérisé en ce qu'**un deuxième magasin de poils (10) est agencé directement au-dessus du magasin de poils (10).

14. Dispositif selon l'une des revendications précédentes, **caractérisé en ce qu'**un deuxième contre-support (24) est agencé adjacent au contre-support (24), une deuxième arête de pliage (20) étant pour sa part associée au deuxième contre-support.

15. Procédé de réception d'une pluralité de poils (12) dans un espace de logement d'un magasin de poils (10) pour une machine de bourrage de balais et de brosses, **caractérisé en ce que** les poils (12) sont retenus dans un état courbé au moyen d'une arête de pliage (20) et d'un contre-support (24) du magasin de poils (10) qui est opposé à celle-ci.
